# EUROPÄISCHE PATENTSCHRIFT

(11) **EP 0 485 901 B1**
(45) Veröffentlichungstag und Bekanntmachung des Hinweises auf die Patenterteilung: **10.08.1994**
(21) Anmeldenummer: 91119062.7
(22) Anmeldetag: 08.11.1991
(51) Int. Cl.: B30B 9/22

(54) **Pressverfahren und Vorrichtung zu dessen Durchführung**
Method of pressing and device for its application
Procédé de pressurage et dispositif pour sa mise en oeuvre

(30) Priorität: 16.11.1990 FR 9014488
(43) Veröffentlichungstag der Anmeldung: 20.05.1992
(73) Patentinhaber: CONSTRUCTIONS MECA-METALLIQUES CHALONNAISES, F-49290 Chalonnes sur Loire (FR)
(72) Erfinder: Bonnet, Jean, F-49100 Angers (FR)
(74) Vertreter: Seeger, Jan

(56) Entgegenhaltungen:
- WO-A-88/06518
- DE-A- 2 917 544
- FR-A- 2 220 371
- FR-A- 2 397 286
- FR-A- 2 411 699
- FR-A- 2 590 046
- FR-A- 2 597 629
- BASE DES DONNES WPI, No. 77-E1485Y (77); DERWENT PUBLICATIONS LTD, LONDON GB; & SU-A-531765 8FOOD IND AUTOM RES.) 19-11-79 ABSTRACT

## Beschreibung

Die vorliegende Erfindung betrifft den Bereich der Saftgewinnung aus Landwirtschaftsprodukten und hat zum Ziel, ein Pressverfahren zur Steuerung einer Presse sowie eine Vorrichtung zur Durchführung dieses Verfahrens zu schaffen.

Gegenwärtig sind mehrere Arten von Pressen bekannt, zu welchen vor allem die Membranpressen zählen. Die Membrane dieser Pressen, die unterschiedliche Formen aufweisen, werden durch die Wirkung eines Fluidums (Luft, Wasser, usw...) verschoben, dessen Druck geregelt werden kann. Dieses Membrane sind in einem Bottich angeordnet, der die Materialien enthält, aus welchen Flüssigkeit gewonnen werden soll.

Ebenso gibt es bereits mehrere Pressverfahren zur Steuerung der Pressen.

Im allgemeinen umfassen diese bekannten Pressverfahren mehrere voreingestellte Druckstufen. Am Ende jeder Druckstufe erfolgt eine Druckminderung und eine Vermischung der Materialien. Dennoch sind gleichfalls Pressverfahren bekannt, bei welchen mehrere Druckanstiege ohne dazwischenliegende Vermischung aufeinanderfolgen können. Die verschiedenen Parameter der Presszyklen dieser bekannten Verfahren werden durch die Bedienungsperson der Presse experimentell bestimmt, danach programmiert und durch die Automatik der Pressen vollständig wiedergegeben.

Folglich muss der Benutzer jedesmal, wenn sich die Art des Pressguts ändert, wie zum Beispiel die Reife und Verschiedenheit bei Früchten, die Parameter neuerlich bestimmen, um einen entsprechenden Presszyklus zu erhalten. Da diese Bestimmung sehr lange dauert (ein Presszyklus dauert im allgemeinen 1 bis 4 Stunden) wendet der Benutzer selten die notwendige Zeit zur Bestimmung der entsprechenden Parameter auf. Ausserdem hat der Benutzer nicht immer die Erfahrung oder Sachkunde, die für die Optimierung des automatischen Presszyklus, der von der Presse wiedergegeben werden soll, erforderlich ist. Zusätzlich sind die programmierten Parameter festgesetzt und können im Laufe eines Presszyklus nur von dem Benutzer, abhängig von der Entwicklung und dem Verlauf des Pressens, geändert werden.

Ein aus SU-A-531'765 (M.A. Hussit et al.) bekanntes Pressverfahren für Saft aus Früchten oder Gemüse ist steuerbar, indem stufenweise der Druck auf dem Produkt erhöht und auf jeder Stufe stabilisiert wird. Der Druck wird erhöht, wenn keine Differenz auftritt zwischen der ausgepressten Istmenge des Saftes und einem Sollwert.

Aus FR-A-2'590'046 (Station Oenotechnique de Champagne) ist ein Verfahren zur Automatisierung der Funktion einer Traubenpresse bekannt. Diese umfasst einen Durchflussmesser für den Saft- Ausfluss des Pressbottichs, dessen Messignal einem Automaten zugeführt ist. Der Automat erzeugt ein Steuersignal für eine elektrische Steuerschaltung für den Druck im Innern des Bottichs.

Die Aufgabe, die der vorliegenden Erfindung gestellt wird, ist daher die Schaffung eines Pressverfahrens, bei welchem die Stufen des Arbeitsdrucks der Presse automatisch bestimmt werden, das heisst ohne Eingriff des Benutzers, wie auch die Zeitdauer dieser Druckstufen, die mögliche Verbindung mehrerer Druckstufen, die Durchführung von Druckminderungsphasen und die Stärke des Vermischens während der Druckminderungsphasen, das heisst, die Gesamtheit der Parameter, welche den Verlauf eines Presszyklus bestimmen und dies abhängig von der Entwicklung des Pressens. Ausserdem ermöglicht dieses Verfahren die Gewinnung eines Saftes von besserer Qualität wie auch eine bessere Verwertung des Pressguts durch eine Verfahrensart, die für das Pressgut schonender ist.

Diese Aufgabe wird bei einem Pressverfahren, welches die Steuerung und Regelung einer Presse während eines Saftgewinnungsvorgangs erlaubt und zumindest eine Sequenz von Druckanstiegen zur Trennung der festen und flüssigen Substanzen von Landwirtschafts-produkten, wie zum Beispiel Weintrauben, Beeren, Früchten oder Gemüse mittels eines Pressorgans, welches in einem Behälter angetrieben werden kann, umfasst, wobei die Saftleistung oder die Flüssigkeitsmenge, welche vor, während oder nach dem Pressen gewonnen wird oder das Pressgut, welches teilweise entsaftet nach dem Pressen in der Presse verbleibt gemessen und mit einem erwarteten Wert, welcher vor und/oder im Verlauf des Pressvorganges berechnet wird, verglichen und der Wert, der sich aus der Differenz der Saftleistungen oder der gewonnenen Flüssigkeitsmengen oder der Menge des Pressgutes, welches gegebenenfalls teilweise entsaftet in der Presse verbleibt, und dem Wert der erwarteten Saftleistungen oder Mengen ergibt, verwendet wird, um den Vorgang der Saftgewinnung zu beginnen, fortzusetzen, zu unterbrechen, zu verändern oder zu beenden, wobei besagter Vorgang zumindest teilweise programmiert ist und wobei das Pressen einer Charge von Pressgut mittels mehrerer Sequenzen von Druckanstiegen erfolgt, welche durchsetzt sind von einer oder mehreren Umrührphasen des Pressgutes und welche einen Presszyklus bilden, dadurch gelöst, dass das Pressprogramm für die nachfolgende Sequenz des Druckanstieges oder für die späteren Sequenzen des Druckanstieges verändert wird.

Eine weitere Zielsetzung der Erfindung ist die Schaffung einer Vorrichtung zur Durchführung des automatischen Pressverfahrens mit einem Automat mit einem Festspeicher, welcher insbesondere eine Vorrichtung zur Versorgung der Presse mit Druckflüssigkeit und einen Motor zum Rotationsantrieb des Bottichs der Presse steuert, andererseits mit einem Druckaufnehmer, welcher den Pressdruck misst und mit einem Durchflussmesser, welcher unterhalb der Leerungsöffnung für die gewonnenen Flüssigkeiten angeordnet ist. Diese Vorrichtung zeichnet sich dadurch aus, dass der Automat programmierbar ist, einen Schreib- Lesespeicher umfasst und durch ein Steuerpult steuerbar ist, welches insbesondere erlaubt, die Grenzdauer eines Presszyklus, sowie den Wert mindestens eines Faktors, der den Ablauf besagten Zyklusses bedingt, festzulegen.

Die folgende Beschreibung dient der näheren Erklärung der Erfindung und bezieht sich auf eine bevorzugte Ausführungsform, die als Beispiel und nicht als Einschränkung gedacht ist und mit Bezugnahme auf die beiliegenden schematischen Zeichnungen erklärt wird, von welchen:
- Figur 1: die Kurven der Pressdruckentwicklung und des Durchflusses der abfliessenden, gewonnenen Flüssigkeiten während einer Sequenz von Druckanstiegen zeigt;
- Figur 2: die Kurven der Pressdruckentwicklung und des Durchflusses der abfliessenden, gewonnenen Flüssigkeiten während zwei aufeinanderfolgender Sequenzen von Druckanstiegen in einem Presszyklus zeigt;
- Figur 3: die Kurven der Pressdruckentwicklung und des Durchflusses der abfliessenden, gewonnenen Flüssigkeiten am Ende eines Presszyklus zeigt; und
- Figur 4: ein schematisches Diagramm der Vorrichtung zur Durchführung des automatischen Pressverfahrens gemäss der Erfindung darstellt.

Erfindungsgemäss beruht das Pressverfahren darauf, den Durchfluss oder die gewonnene Flüssigkeitsmenge vor, während oder nach dem Pressen oder das teilweise getrocknete, nach dem Pressen in der Presse 1 verbliebene Pressgut zu messen und mit einem gegebenen Wert zu vergleichen, und den Wert, der sich aus der Differenz zwischen den Werten für den Durchfluss oder die gewonnenen Flüssigkeitsmengen und den gegebenen Werten für den Durchfluss oder die gewonnenen Flüssigkeitsmengen ergibt, beziehungsweise die Menge des in Presse 1 verbliebenen, gegebenenfalls teilweise getrockneten Pressguts zu verwenden, um das Verfahren zur Saftgewinnung zu beginnen, fortzusetzen, zu unterbrechen, zu verändern oder beenden, wobei dieses Verfahren zumindest teilweise programmiert ist.

In der vorliegenden Beschreibung bezeichnet Sₙ eine Sequenz von irgendeinem Druckanstieg eines Pressvorgangs. Dieser Sequenz Sₙ geht gegebenenfalls eine vorhergehende Sequenz Sₙ₋₁ voraus und danach folgt möglicherweise eine anschliessende Sequenz Sₙ₊₁. Ebenso bezeichnet Pₙ irgendeine Druckstufe einer Sequenz Sₙ irgendeines Druckanstiegs. Die Druckstufen Pₙ₋₁ und Pₙ₊₁ sind Druckstufen, die gegebenenfalls niederer beziehungsweise höher als Druckstufe Pₙ sind. Ausserdem bezeichnen Pₙ₋₂ und Pₙ₊₂ gegebenenfalls die Druckstufen, die niederer als Pₙ₋₁ beziehungsweise höher als Pₙ₊₁ sind. Ähnlich bezeichnet P₁ die erste Druckstufe einer Sequenz Sₙ irgendeines Druckanstiegs, und P₂, P₃, P₄, usw., die entsprechenden folgenden Druckstufen. Die Werte dieser Druckstufen liegen immer im Bereich zwischen dem geringsten und grössten Wert des Pressdrucks, der durch die Presse 1 erreicht und gehalten werden kann, wobei die Abstufung und die Gesamtzahl dieser Abschnitte gemäss der Anwendung unterschiedlich sein kann.

Gemäss einem ersten Merkmal der Erfindung erfolgt das Pressen von zumindest einer Charge 4 von Pressgut mittels mehrerer Druckanstiegsequenzen Sₙ, die einen Presszyklus C bilden.

Gemäss einem Merkmal der Erfindung werden das Pressen beziehungsweise die Druckanstiegsequenzen Sₙ während zumindest einer bestimmten Druckstufe Pₙ ausgeführt.

Gemäss einem anderen Merkmal der Erfindung ist das Pressprogramm für die folgende Druckanstiegsequenz Sₙ oder für die späteren Druckanstiegsequenzen Sₙ geändert.

Gemäss einem anderen Merkmal der Erfindung umfassen das Pressen beziehungsweise die Druckanstiegsequenzen Sₙ zumindest eine Druckstufe Pₙ.

Gemäss einem anderen Merkmal der Erfindung ist die erste Druckstufe P₁ einer Druckanstiegsequenz Sₙ in bezug auf ihren Wert und/oder ihre Dauer einstellbar.

Gemäss einem anderen Merkmal der Erfindung erfolgt die Messung des Durchflusses oder der gewonnenen Flüssigkeitsmenge während einer Druckstufe Pₙ bei konstantem Pressdruck.

Gemäss einem anderen Merkmal der Erfindung wird der Pressdruck P aufgrund eines Durchflusses oder einer gewonnenen Flüssigkeitsmenge während einer Druckstufe Pₙ geändert.

Gemäss einem anderen Merkmal der Erfindung wird der Pressdruck P abhängig vom Durchfluss oder der gewonnenen Flüssigkeitsmenge während einer Druckstufe Pₙ gesteuert.

Gemäss einer Ausführungsform der Erfindung beruht der Pressvorgang im wesentlichen darauf, während jeder Druckanstiegsequenz Sₙ zumindest eine Grösse fortlaufend zu messen, welche direkt von der gegenwärtig gewonnenen Flüssigkeitsmenge abhängt und während eines Presszyklus C veränderlich ist, um in der Folge die zu bestimmten Zeitpunkten gemessene Grösse und/oder ihre verhältnismässigen Schwankungen mit den gegebenen Werten zu vergleichen und dann die laufende Sequenz Sₙ abhängig vom Ergebnis des vorausgehenden Vergleichs oder der Vergleiche fortzusetzen oder zu unterbrechen, die vorausgehenden Abläufe möglicherweise bis zum Ende des Presszyklus C zu wiederholen und schliesslich gegebenenfalls das Entleeren der Presse 1 am Ende des Presszyklus C zu veranlassen.

Nach einer bevorzugten Ausführungsform der Erfindung und wie in den Figuren 1 bis 4 der beiliegenden Zeichnungen dargestellt wird, beruht das Pressverfahren genauer auf der kontinuierlichen Messung und Erhöhung des Durchflusses der ausfliessenden gewonnenen Flüssigkeit während jeder Druckanstiegsequenz Sₙ, dem anschliessenden Vergleich für jede Druckstufe Pₙ, die durch den Pressdruck P erreicht wird, des Wertes Dₙ des Durchflusses D, der zu einem Zeitpunkt tₙ gemessen wird, und/oder der verhältnismässigen Erhöhung Rₙ des Durchflusses D, die aus dem Übergang des Pressdrucks P aus einer niederen Druckstufe Pₙ₋₁ auf die Druckstufe Pₙ resultiert, mit den entsprechenden vorbestimmten Werten D₁, R, sowie auf dem anschliessenden, entweder unmittelbaren oder zeitlich verzögerten Übergang des Pressdrucks P der Druckstufe Pₙ auf eine höhere Druckstufe Pₙ₊₁, oder einer anschliessenden, etwas verzögerten Unterbrechung der laufenden Sequenz Sₙ und der Durchführung einer Druckminderung der Presse 1 gefolgt von einer Vermischung des Pressguts, abhängig von dem Ergebnis des soeben durchgeführten Vergleichs und des Wertes der erreichten Druckstufe Pₙ und einer möglichen Wiederholung der vorangegangenen Abläufe bis zum Ende des Presszyklus C.

Am Ende des Presszyklus C kann die Presse 1 in einem automatischen Entleerungszyklus oder manuell vom Benutzer entleert werden.

Gemäss einem Merkmal der Erfindung wird mit dem Pressen einer Charge 4 von Pressgut nach Beladen der Presse 1 erst begonnen, wenn der Durchfluss D der ausfliessenden Flüssigkeit der Presse 1 unter einem vorbestimmten Wert D₀ liegt, wodurch in einer ersten Phase freier Saft abfliessen kann. Der Wert D₀ hängt von dem Pressgut und der Grösse der verwendeten Presse ab. Beispielsweise kann D₀ für Weintrauben und eine Presse 1 mit einem Fassungsvermögen von 10.000 Litern bevorzugt mit 7.000 l/h festgesetzt werden.

Zu Beginn jedes Presszyklus C ist es wichtig, die Füllmenge Tᵣ des Bottichs 2 der Presse 1 zu bestimmen. Dazu genügt es im Fall einer Presse, die mit einem mobilen oder verformbaren Pressorgan ausgebildet ist, wie zum Beispiel einer Presse 1 mit Membran 3, das Druckflüssigkeitsvolumen zu bestimmen, das notwendig ist, um die Membran 3 der Presse 1 gegen die Charge 4 von Pressgut zu drücken.

Nach einem Merkmal der Erfindung beruht die Bestimmung der Füllmenge Tᵣ im wesentlichen ebenso darauf, zu Beginn eines Presszyklus C die Dauer der Druckflüssigkeitszufuhr zu messen, die erforderlich ist, um die Druckstufe Pₙ mit dem geringsten Wertes zu erreichen. Im Laufe der Druckflüssigkeitszuführung wird die Membran 3 oder das beweglich Pressorgan der Presse 1 gegen die Charge 4 des Pressguts gedrückt, wobei die Dauer der Zuführung dem freien Volumen des Bottichs 2 der Presse 1 proportional ist. Wenn die Bedingungen der Flüssigkeitsversorgung wie auch das Fassungsvermögen des Bottichs 2 bekannt sind, ist also eine Berechnung der Füllmenge Tᵣ möglich.

Gemäss einer abgeänderten Durchführung der Erfindung beruht die Bestimmung der Füllmenge Tᵣ im wesentlichen auf der Messung der Gewichtsschwankung in gleicher Höhe des Bottichs 2, die sich aus dem Beladen des Bottichs mit Pressgut ergibt. Wenn die Volumsmasse der Charge 4 bekannt ist, ist es folglich im Prinzip möglich, die Füllmenge Tᵣ für einen Bottich 2 mit einem bekannten Fassungsvermögen zu bestimmen.

Zur Beschleunigung des Pressvorgangs und infolge zur Erhöhung der Produktivität beruht das erfindungsgemässe Verfahren ausserdem zu Beginn einer Druckanstiegsequenz Sₙ eines Presszyklus C darauf, den Pressdruck P pro Stufe und ohne Verzögerung nacheinander bis auf eine Druckstufe Pₙ zu erhöhen, für die der Wert Dₙ des Durchflusses D, gemessen zu dem Zeitpunkt tₙ höher oder gleich einem Wert D₁ ist, der automatisch zu Beginn des Presszyklus C abhängig vor allem von der gemessenen Füllmenge Tᵣ (Figur 2) bestimmt wurde.

Der Pressdruck P wird also nicht auf den Druckstufen Pₙ gehalten, die einen Durchfluss D mit geringerem Wert zur Folge haben, sondern nach Bekanntwerden des Ergebnisses des Vergleichs zwischen dem Wert Dₙ des Durchflusses D zu dem Zeitpunkt tₙ für jede Druckstufe Pₙ und dem Wert D₁ unverzüglich auf Druckstufen mit höheren Werten erhöht. Der Wert D₁ hängt, abgesehen von der Füllmenge, auch von der Art des Pressguts und der Grösse der Presse 1 ab. Somit beträgt der Wert D₁ für Weintrauben und für eine Presse 1 mit einem Fassungsvermögen von 10.000 Litern vorzugsweise 400 l/h, 1.100 l/h und 1.700 l/h für Füllmengen Tᵣ gleich 10%, 50% bzw. 100%, wobei die lineare Interpolation die Bestimmung aller Werte D₁ abhängig von Tᵣ ermöglicht.

Gemäss einem Merkmal der Erfindung und wie in den Figuren 1 und 2 der beiliegenden Zeichnungen dargestellt, wird der Zeitpunkt tₙ der Messung des Wertes Dₙ des Durchflusses D der ausfliessenden gewonnenen Flüssigkeiten von Beginn der Druckstufe Pₙ an gerechnet und kann beispielsweise mit 30 Sekunden von Beginn der Druckstufen Pₙ an, die durch den Druck P erreicht werden, festgesetzt werden.

Zu weiteren Steigerung der Durchführungsgeschwindigkeit des Presszyklus C ist der Wert der ersten Druckstufe P₁ einer Druckanstiegsequenz Sₙ gleich dem Wert der ersten Druckstufe Pₙ einer vorausgehenden Druckanstiegsequenz Sₙ₋₁, für die der Wert Dₙ des Durchflusses D, gemessen zu dem Zeitpunkt tₙ, höher oder gleich dem Wert D₁ ist (Figur 2).

Die verschiedenen Druckanstiegsequenzen Sₙ werden folglich abhängig von der Entwicklung des verstärkten Pressens während der vorausgehenden Druckanstiegsequenzen Sₙ₋₁ geändert und neuen Pressbedingungen angepasst.

Was die erste Druckstufe Pₙ einer Druckanstiegsequenz Sₙ betrifft, für die der gemessene Wert Dₙ höher als D₁ ist, wird der Pressdruck P auf der Druckstufe Pₙ gehalten, bis der Durchfluss D unter einen Wert D_{T} fällt, der zuvor berechnet wurde, danach wird der Druck P auf eine höhere Druckstufe Pₙ₊₁ erhöht.

Gemäss einem Merkmal der Erfindung ergibt sich die verhältnismässige Erhöhung Rₙ des Durchflusses D der ausfliessenden gewonnenen Flüssigkeiten als Folge des Übergangs des Pressdrucks P von einer niederen Druckstufe Pₙ₋₁ auf eine Druckstufe Pₙ aus folgender Formel:${\text{R}}_{\text{n}} \text{=} \frac{{\text{D}}_{\text{M}} {\text{(n) - D}}_{\text{m}} \text{(n-1)}}{{\text{D}}_{\text{m}} \text{(n-1)}}$
wobei D_{M}(n) der grösste Wert des während der Druckstufe Pₙ erhöhten Durchflusses D ist und Dₘ(n-1) der geringste Wert des Durchflusses D ist, der bei dem Übergang des Pressdrucks P von der Druckstufe Pₙ₋₁ auf die Druckstufe Pₙ zwischen den Werten D_{M}(n-1), dem grössten Wert des während der Druckstufe Pₙ₋₁ erhöhten Durchflusses D, und D_{M}(n) liegt und dadurch bedingt wird, dass der Druck P für eine bestimmte Dauer auf dem Wert Pₙ₋₁ gehalten und nicht erhöht wird. Folglich ist für die Druckstufen Pₙ, für welche der gemessene Wert Dₙ höher als D₁ ist, das Auswahlkriterium für einen Übergang des Drucks P auf eine höhere Stufe der Wert Rₙ, mit Ausnahme der ersten Stufe mit gehaltenem Pₙ, für die Rₙ nicht berechnet werden kann, wobei es keinen Wert Dₘ(n-1) (Figur 1) gibt.

Gemäss einem anderen Merkmal der Erfindung beruht das Pressverfahren gleichfalls darauf, den Pressdruck P von einer Druckstufe Pₙ auf eine höhere Druckstufe Pₙ₊₁ übergehen zu lassen, wenn der Wert des Durchflusses D höher als D₁ ist, sobald der während der Druckstufe Pₙ gemessene Durchfluss D unter einen Wert D_{T} gefallen ist, der für die Druckstufe Pₙ berechnet wurde, und dies, wenn die verhältnismässige Erhöhung Rₙ des Durchflusses D grösser oder gleich dem entsprechenden vorbestimmten Wert R ist. Im Prinzip, wenn Rₙ gross ist und vor allem grösser als ein gegebener Wert R, bedeutet dies, dass der Saft leicht aus dem Pressgut fliesst und somit ein zusätzlicher Druckanstieg gerechtfertigt ist. Wenn im Gegensatz dazu Rₙ klein und vor allem kleiner als ein gegebener Wert R ist, bedeutet dies, dass die Flüssigkeit in der Masse des Pressguts blockiert ist. Ein neuerlicher Druckanstieg ist daher nutzlos und Druckminderungsphase mit anschliessendem Vermischen des Pressguts ist daher angebracht. Der Wert R liegt vorzugsweise im Bereich von 5% für beispielsweise Weintrauben.

Der Wert D_{T} wird vorzugsweise für jede Druckstufe Pₙ mit der folgenden Formel bestimmt:${\text{D}}_{\text{T}} {\text{= K . D}}_{\text{M}} \text{(n)}$
wobei K ein Faktor zwischen 0 und 1 ist, der vor Beginn des Presszyklus C festgelegt wird. Der Wert D_{T} bestimmt daher die Dauer für das Aufrechterhalten von Druck P auf einer Druckstufe Pₙ, für die Dₙ höher als D₁ und Rₙ höher als R ist, wenn die verhältnismässige Erhöhung Rₙ messbar ist.

Der Faktor K wird durch den Benutzer der Presse vor Beginn eines Presszyklus C festgelegt, abhängig von der Art des Pressguts und der Ausführungsgeschwindigkeit des Pressens und der gewünschten Austrocknung der Charge 4.

Im Verlauf eines Presszyklus C werden im allgemeinen mehrere Druckanstiegsequenzen Sₙ durchgeführt, die durch Phasen der Druckminderung der Presse 1 und der Vermischung des Pressguts unterbrochen werden. Diese Druckminderungs- und Vermischungsphasen sind, wie bereits obenerwähnt, programmiert, entweder wenn die verhältnismässige Erhöhung Rₙ des Durchflusses für eine Druckstufe Pₙ geringer als der gegebene Wert R ist, oder wenn der Druck P die von der Presse 1 maximal erreichbare Druckstufe Pₙ erreicht hat, und werden nach einer Verzögerung abhängig von der Veränderung des Durchflusses D während einer laufenden Druckstufe Pₙ ausgeführt.

Gemäss einem Merkmal der Erfindung beruht das Verfahren ausserdem auf der Steuerung der Druckminderung der Presse sobald der Durchfluss D unter einen Bruchwert D_{F} des maximalen Durchflusses D_{M} fällt, der während der entsprechenden Druckanstiegsequenz Sₙ erreicht wird, wobei der Bruchwert D_{F} von dem Faktor K abhängt, der vor Beginn des Presszyklus C festgesetzt wurde. G ist das Bruchverhältnis von D_{F}/D_{M}. Die folgende Tabelle zeigt beispielhaft den Wert des Bruchverhältnisses G für verschiedene Werte des Faktor K und zwar für eine Presse 1 mit einem Fassungsvermögen von 10.000 Litern, die zum Pressen von Weintrauben benützt wird:

Gemäss einem anderen Merkmal der Erfindung beruht der Vermischungsvorgang des Pressguts nach der Druckminderung des Bottichs 2 der Presse 1 darauf, den Bottich 2 für eine Anzahl von ganzen Drehungen T in Rotation zu versetzen, wobei die Anzahl der Drehungen T einerseits von der Druckstufe P_{M} abhängt, die vor der Druckminderung erreicht wurde, und andererseits von der gemessenen Füllmenge Tᵣ und schliesslich von dem Wert K, der vor Beginn des Presszyklus C festgesetzt wurde. Die Anzahl der Drehungen T kann somit beispielsweise mit der folgenden Formel berechnet werden:$\text{T = T₁ + T₂ + T₃}$
wobei T₁, T₂ oder T₃ Teile der Anzahl der Umdrehungen T sind, die von P_{M}, K bzw. Tᵣ abhängen. Die folgenden Tabellen zeigen beispielhaft die Veränderungen der Teile T₁, T₂ und T₃ abhängig von P_{M}, K bzw. Tᵣ und zwar wie oben für Weintrauben und für eine Presse 1 mit einem Fassungsvermögen von 10.000 Litern:

Gemäss einem Merkmal der Erfindung und wie in Figur 3 der beiliegenden Zeichnungen dargestellt, beruht das automatische Pressverfahren ausserdem darauf, einen Presszyklus C zu unterbrechen, wenn der maximale Wert D_{M} des Durchflusses D, der während einer Druckanstiegsequenz Sₙ erreicht wird, geringer als ein kritischer Wert D_{c} ist, der zu Beginn des Zyklus C bestimmt wurde und vor allem von der Füllmenge Tᵣ und dem Fassungsvermögen des Bottichs 2 der Presse 1 abhängt, oder wenn die Dauer des Presszyklus C einen Grenzwert T_{L} überschreitet, der vor Beginn des Presszyklus C festgelegt wurde. Im letzteren Fall ist die Durchführung eines weiteres Presszyklus C mit derselben Charge möglich, wobei noch die erhöhten Werte der letzten Druckanstiegsequenz Sₙ des unterbrochenen Presszyklus C genutzt werden, um beispielsweise die Regelung des Faktors K zu ändern.

Eine weitere Zielsetzung der Erfindung ist eine Vorrichtung zur Durchführung des obenbeschriebenen, automatischen Pressverfahrens, die in Figur 4 der beiliegenden Zeichnungen dargestellt wird, wobei die Vorrichtung im wesentlichen einerseits einen programmierbaren Apparat 5 umfasst, welcher vor allem eine Vorrichtung 6 zur Druckflüssigkeitsversorgung und einen Motor 7 steuert, der den Bottich 2 der Presse 1 in Drehung versetzt, und andererseits einen Druckmesswertgeber 8, welcher den Pressdruck P misst, und einen Durchflussmesser 9, der unterhalb der Abflussöffnung 10 für die gewonnene Flüssigkeit angeordnet ist und schliesslich ein Steuerpult 11, das vor allem die Bestimmung der begrenzten Dauer T_{L} eines Presszyklus C sowie des Werts zumindest eines Faktors K für den Zyklus C ermöglicht.

Gemäss einem Merkmal der Erfindung umfasst der programmierbare Apparat 5 einen Festwertspeicher 12, der das Steuerprogramm für das Pressverfahren enthält, wie auch die Bezugstabellen, welche die Bestimmung der Werte D₀, D₁, D_{F}, T und D_{c} abhängig von Faktor K ermöglichen, der vor dem Presszyklus C festgesetzt wurde, sowie der Werte Tᵣ, D_{M}(n), D_{M} und P_{M}, die zu Beginn oder während des Presszyklus C gemessen werden.

Gemäss einem anderen Merkmal der Erfindung umfasst der programmierbare Apparat 5 ausserdem einen Arbeitsspeicher 13, der während einer Druckanstiegsequenz Sₙ die sofortige Behandlung und Speicherung der verschiedenen erhöhten Werte für den Durchfluss D und den Druck P ermöglicht und gegebenenfalls bis zum Ende einer Druckanstiegsequenz Sₙ die Werte speichert, die zur Bestimmung des oder der folgenden Abschnitte im laufenden Presszyklus C notwendig sind. Die letzteren Werte können ausserdem in einen Magnetbandspeicher mit autonomer Versorgung eingeschrieben werden, so dass das Pressen nach einer gewollten Unterbrechung nach Wunsch wieder aufgenommen werden kann.

Die erfindungsgemässe Vorrichtung kann auch ein Steuerpult 14 umfassen, das dem Benutzer das Entleeren des Bottichs 2 der Presse 1 und gegebenenfalls auch deren Reinigung ermöglicht.

Selbstverständlich ist die Erfindung nicht auf die beschriebene und in den beiliegenden Zeichnungen dargestellte Ausführungsform beschränkt. Abänderungen sind möglich, vor allem hinsichtlich der Beschaffenheit der einzelnen Elemente oder durch den Einsatz entsprechender Techniken, ohne vom Bereich der Erfindung Abstand zu nehmen.

## Patentansprüche

1. Pressverfahren, welches die Steuerung und Regelung einer Presse während eines Saftgewinnungsvorgangs erlaubt und zumindest eine Sequenz von Druckanstiegen zur Trennung der festen und flüssigen Substanzen von Landwirtschaftsprodukten, wie zum Beispiel Weintrauben, Beeren, Früchten oder Gemüse mittels eines Pressorgans, welches in einem Behälter angetrieben werden kann, umfasst, wobei die Saftleistung oder die Flüssigkeitsmenge, welche vor, während oder nach dem Pressen gewonnen wird oder das Pressgut, welches teilweise entsaftet nach dem Pressen in der Presse (1) verbleibt gemessen und mit einem erwarteten Wert, welcher vor und/oder im Verlauf des Pressvorganges berechnet wird, verglichen und der Wert, der sich aus der Differenz der Saftleistungen oder der gewonnenen Flüssigkeitsmengen oder der Menge des Pressgutes, welches gegebenenfalls teilweise entsaftet in der Presse (1) verbleibt, und dem Wert der erwarteten Saftleistungen oder Mengen ergibt, verwendet wird, um den Vorgang der Saftgewinnung zu beginnen, fortzusetzen, zu unterbrechen, zu verändern oder zu beenden, wobei besagter Vorgang zumindest teilweise programmiert ist und wobei das Pressen einer Charge (4) von Pressgut mittels mehrerer Sequenzen (Sn) von Druckanstiegen erfolgt, welche durchsetzt sind von einer oder mehreren Umrührphasen des Pressgutes und welche einen Presszyklus (C) bilden, dadurch **gekennzeichnet,** dass das Pressprogramm für die nachfolgende Sequenz (Sn) des Druckanstieges oder für die späteren Sequenzen (Sn) des Druckanstieges verändert wird.

2. Verfahren nach Anspruch 1, dadurch **gekennzeichnet,** dass das Pressen beziehungsweise die Sequenzen (Sn) des Druckanstieges zumindest eine Druckstufe (Pn) umfassen.

3. Verfahren nach einem der Ansprüche 1 oder 2, dadurch **gekennzeichnet**, dass die erste Druckstufe (P1) einer Sequenz (Sn) des Druckanstieges in Bezug auf ihren Wert und/oder ihre Dauer einstellbar ist.

4. Verfahren nach einem der Ansprüche 1 bis 3, dadurch **gekennzeichnet,** dass die Messung der im Verlauf einer Druckstufe (Pn) gewonnenen Saftleistung oder Flüssigkeitsmenge bei konstant gehaltenem Pressdruck (P) erfolgt.

5. Verfahren nach einem der Ansprüche 1 bis 4, dadurch **gekennzeichnet,** dass der Pressdruck (P) aufgrund einer im Verlauf einer Druckstufe (Pn) gewonnenen Saftleistung oder Flüssigkeitsmenge verändert wird.

6. Verfahren nach einem der Ansprüche 1 bis 5, dadurch **gekennzeichnet,** dass der Pressdruck (P) in Funktion von der im Verlauf einer Druckstufe (Pn) gewonnenen Saftleistung oder Flüssigkeitsmenge gesteuert wird.

7. Verfahren nach einem der Ansprüche 1 bis 6, dadurch **gekennzeichnet,** dass es darin besteht, im wesentlichen fortlaufend im Verlauf jeder Sequenz (Sn) des Druckanstieges zumindest eine Grösse, welche direkt von der momentan gewonnenen und im Verlauf des Presszyklus (C) veränderlichen Flüssigkeitsmenge abhängt, zu messen, nachfolgend besagte, zu bestimmten Zeitpunkten gemessene Grösse und/oder ihre Relativänderung, mit erwarteten Werten zu vergleichen, sodann die laufende Sequenz (Sn) abhängig vom Ergebnis des oder der vorausgehenden Vergleiche fortzusetzen oder zu unterbrechen, möglicherweise die vorhergehenden Arbeitsgänge bis zum Ende des Presszyklus (C) zu wiederholen, und schliesslich gegebenenfalls das Entleeren der Presse (1) am Ende des besagten Presszyklus (C) auszuführen.

8. Verfahren nach Anspruch 7, dadurch **gekennzeichnet,** dass es darin besteht, die Saftleistung (D) des Ausflusses der gewonnenen Flüssigkeit während jeder Sequenz (Sn) von Druckanstiegen fortlaufend zu messen und aufzunehmen, anschliessend, für jede vom Pressdruck (P) erreichte Druckstufe (Pn) den zu einem Zeitpunkt (tn) gemessenen Wert (Dn) der Saftleistung (D) und/oder die relative Erhöhung (Rn) der besagten Saftleistung (D), welche aus dem Übergang des Pressdruckes (P) von einer unteren Druckstufe (P n-1) zur besagten Druckstufe (Pn) resultiert, mit entsprechenden vorbestimmten Werten (D1, R) zu vergleichen, sodann den Pressdruck (P) nachfolgend übergehen zu lassen, entweder unmittelbar, oder nach einer gewissen Verzögerung, von der Druckstufe (Pn) zu einer höheren Druckstufe (P n+1), oder, nach einer gewissen Verzögerung, nachfolgend die laufende Sequenz (Sn) zu unterbrechen, und eine Druckentlastung der Presse (1) durchzuführen, gefolgt von einem Umrühren des Pressgutes, dies abhängig vom Resultat des vorgängig durchgeführten Vergleiches und vom Wert der erreichten Druckstufe (Pn), und eventuell die vorhergehenden Arbeitsgänge bis zum Ende des Presszyklus (C) zu wiederholen.

9. Verfahren nach einem der Ansprüche 1 bis 8, dadurch **gekennzeichnet,** dass nach der Füllung der Presse (1) das Pressen erst begonnen wird, wenn die Ausflussleistung (D) der Flüssigkeit besagter Presse (1) unterhalb eines vorbestimmten Wertes (D 0) liegt.

10. Verfahren nach einem der Ansprüche 1 bis 9, dadurch **gekennzeichnet,** dass es darin besteht, am Beginn jedes Presszyklus (C) den Füllungsgrad (Tr) des Bottichs (2) der Presse (1) zu bestimmen.

11. Verfahren nach Anspruch 10, dadurch **gekennzeichnet,** dass die Bestimmung des Füllungsgrades (Tr) für eine mit einem beweglichen oder deformierbaren Pressorgan ausgerüstete Presse (1) im wesentlichen darin besteht, die Dauer der Druckflüssigkeitszufuhr, welche erforderlich ist, um die Druckstufe (Pn) von geringstem Wert zu erreichen, zu Beginn eines Presszyklus (C) zu messen.

12. Verfahren nach Anspruch 10, dadurch **gekennzeichnet,** dass die besagte Bestimmung des Füllungsgrades (Tr) hauptsächlich darin besteht, die Gewichtsveränderung im Bereich des Bottichs (2) der Presse (1) zu messen, welche aus der Befüllung des letzteren mit dem Pressgut resultiert.

13. Verfahren nach einem der Ansprüche 1 bis 12, dadurch **gekennzeichnet,** dass es darin besteht, am Beginn einer Sequenz (Sn) von Druckanstiegen eines Presszyklus (C) den Pressdruck (P) aufeinanderfolgend in Stufen und ohne Verzögerung bis zu einer Druckstufe (Pn) zu erhöhen, für welche der Wert (Dn) der zum Zeitpunkt (tn) gemessenen Saftleistung (D) höher oder gleich einem Wert (D1) ist, welcher automatisch zu Beginn des Presszyklus (C), abhängig insbesondere vom gemessenen Füllungsgrad (Tr) bestimmt wurde.

14. Verfahren nach einem der Ansprüche 8 bis 13, dadurch **gekennzeichnet,** dass der Zeitpunkt (tn) der Messung des Wertes (Dn) der Ausflussaftleistung (D) der gewonnenen Flüssigkeiten vom Beginn der Druckstufe (Pn) ab gerechnet wird.

15. Verfahren nach einem der Ansprüche 1 bis 14, dadurch **gekennzeichnet,** dass der Wert der ersten Druckstufe (P1) einer Sequenz (Sn) von Druckanstiegen gleich ist dem Wert der ersten Druckstufe (Pn) einer vorhergehenden Sequenz (S n-1), für welche der Wert (Dn) der zum Zeitpunkt (tn) gemessenen Saftleistung (D) höher oder gleich dem Wert (D1) war.

16. Verfahren nach einem der Ansprüche 8 bis 15, dadurch **gekennzeichnet,** dass es darin besteht, den Pressdruck (P) auf der ersten Druckstufe (Pn), für welche der gemessene Wert (Dn) höher ist als (D1), zu halten bis die Saftleistung (D) unter einen vorgängig berechneten Wert (D T) fällt, und dann besagten Druck (P) bis zur höheren Druckstufe (P n+1) zu erhöhen.

17. Verfahren nach einem der Ansprüche 8 bis 16, dadurch **gekennzeichnet,** dass die relative Erhöhung (Rn) der Ausflussaftleistung (D) der gewonnenen Flüssigkeiten, welche aus dem Übergang des Pressdruckes (P) von einer niedrigeren Druckstufe (P n-1) zur Druckstufe (Pn) resultiert, gegeben ist durch die Formel:$\text{Rn =} \frac{\text{D M(n) - D m(n-1)}}{\text{D m(n-1)}}$ wobei (D M(n)) der maximale Wert der im Verlauf der Druckstufe (Pn) aufgenommenen Saftleistung (D) ist, und (D m(n-1)) der minimale Wert der Saftleistung (D), welcher beim Übergang des Pressdruckes (P) von der Druckstufe (P n-1) zur Druckstufe (Pn) aufgenommen wird, und zwar zwischen den Messungen der Werte (D M(n-1)), d.h. dem maximalen Wert der im Verlauf der Druckstufe (P n-1) aufgenommenen Saftleistung (D) und (D M(n)).

18. Verfahren nach einem der Ansprüche 8 bis 15 und 17, dadurch **gekennzeichnet,** dass es darin besteht, falls der Wert der Saftleistung (D) oberhalb von (D1) liegt, den Pressdruck (P) von einer Druckstufe (Pn) zu einer höheren Druckstufe (P n+1) übergehen zu lassen, sobald die im Verlauf der Druckstufe (Pn) gemessene Saftleistung (D) unterhalb eines für besagte Druckstufe (Pn) berechneten Wertes (D T) gefallen ist, und dies, wenn die relative Erhöhung (Rn) der Saftleistung (D) grösser oder gleich dem entsprechenden vorherbestimmten Wert (R) ist.

19. Verfahren nach einem der Ansprüche 16 und 18, dadurch **gekennzeichnet,** dass der Wert (D T) bestimmt wird durch die folgende Formel:$\text{(D T) = K * (D M(n)),}$ wobei K ein Faktor ist, der zwischen 0 und 1 liegt und vor dem Beginn des Presszyklus (C) festgelegt wurde.

20. Verfahren nach Anspruch 19, dadurch **gekennzeichnet,** dass es darin besteht, die Druckentlastung der Presse zu bewirken, sobald die Saftleistung (D) unterhalb eines Bruchteil- Wertes (D F) der maximalen Saftleistung (D M) fällt, welche während der Sequenz (Sn) von in Betracht gezogenen Druckanstiegen erreicht wurde, wobei besagter Bruchteil- Wert (D F) abhängt vom vor dem Beginn des Presszyklus (C) festgelegten Faktor (K).

21. Verfahren nach einem der Ansprüche 8 bis 20, dadurch **gekennzeichnet,** dass der Vorgang des Umrührens des Pressgutes nach Druckentlastung des Bottichs (2) der Presse (1) darin besteht, besagten Bottich (2) während einer ganzzahligen Anzahl von Umdrehungen (T) in Rotation zu versetzen, wobei besagte Anzahl von Umdrehungen (T) abhängig ist, einerseits von der vor der Druckentlastung erreichten Druckstufe (P M), andererseits vom gemessenen Grad der Füllung (Tr) und schliesslich vom vor dem Beginn des Presszyklus (C) festgelegten Wert von K.

22. Verfahren nach einem der Ansprüche 1 bis 21, dadurch **gekennzeichnet,** dass es darin besteht, einen Presszyklus (C) zu unterbrechen, wenn der während einer Folge (Sn) von Druckanstiegen erreichte Maximalwert (D M) der Saftleistung (D) niedriger ist als ein kritischer Wert (D C),
welcher zu Beginn des Zyklus (C) bestimmt wurde und abhängig ist, insbesondere vom Grad der Füllung (Tr) und vom Fassungsvermögen des Bottichs (2) der Presse (1), oder wenn die Dauer des Presszyklus (C) einen vor dem Beginn des Presszyklus (C) festgelegten Grenzwert (T L) überschreitet.

23. Verfahren nach einem der Ansprüche 8 bis 22, dadurch **gekennzeichnet,** dass für Weintrauben der Wert von (R) mit Vorteil in der Grössenordnung von 5% liegt.

24. Vorrichtung zur Durchführung des Pressverfahrens nach einem der Ansprüche 1 bis 23, mit einem Automat (5) mit einem Festspeicher, welcher insbesondere eine Vorrichtung (6) zur Versorgung der Presse mit Druckflüssigkeit und einen Motor (7) zum Rotationsantrieb des Bottichs (2) der Presse (1) steuert, andererseits mit einem Druckaufnehmer (8), welcher den Pressdruck (P) misst und mit einem Durchflussmesser (9), welcher unterhalb der Leerungsöffnung (10) für die gewonnenen Flüssigkeiten angeordnet ist, dadurch **gekennzeichnet,** dass der Automat (5) programmierbar ist, einen Schreib- Lesespeicher umfasst und durch ein Steuerpult (11) steuerbar ist, welches insbesondere erlaubt, die Grenzdauer (T L) eines Presszyklus (C), sowie den Wert mindestens eines Faktors (K), der den Ablauf besagten Zyklusses (C) bedingt, festzulegen.

25. Vorrichtung nach Anspruch 24, bei welcher der Festspeicher (12) des programmierbaren Automaten (5) das Steuerprogramm des Pressverfahrens enthält, dadurch **gekennzeichnet,** dass der Festspeicher (12) ausserdem die Zuordnungstabellen umfasst, welche erlauben, die Werte (D 0, D 1, D F, T, D C) als Funktion des Faktors (K), der vor dem Presszyklus (C) festgelegt wurde, zu bestimmen und Werte (Tr, D M(n), D M und P M), welche zu Beginn oder im Verlauf besagten Presszyklusses (C) gemessen wurden.

26. Vorrichtung nach einem der Ansprüche 24 und 25, dadurch **gekennzeichnet,** dass der programmierbare Automat (5) ausserdem einen Schreib- Lesespeicher (13) umfasst, welcher erlaubt, im Verlauf einer Sequenz (Sn) von Druckanstiegen die verschiedenen aufgenommenen Werte von Saftleistung (D) und Druck (P) zu verarbeiten und vorübergehend zu speichern und die zur Bestimmung des oder der folgenden Abschnitte des laufenden Presszyklusses (C) erforderlichen Werte gegebenenfalls aufzubewahren bis zum Ende einer Sequenz (Sn) von Druckanstiegen.

## Claims

1. Method of pressing which allows for the control of a press during a juice extraction process and includes at least one sequence of pressure increases in order to separate the solid and liquid substances of agricultural products, e.g. grapes, berries, fruits or vegetables, by means of a pressing member which can be driven in a container, the juice yield or the quantity of liquid extracted before, during or after pressing, or the material to be pressed remaining partially dejuiced after pressing in the press (1) being measured and compared with an expected value calculated before and/or in the course of the pressing process, and the value obtained from the difference between the juice yields or the quantities of liquid extracted or the quantity of material to be pressed possibly remaining partially dejuiced in the press (1) and the value of the expected juice yields or quantities being used to begin, continue, interrupt, alter or end the juice extraction process, the said process being at least partially programmed, and a charge (4) of material to be pressed being pressed by means of a plurality of sequences (Sn) of pressure increases which are interspersed with one or more stirring phases of the material to be pressed and form a pressing cycle (C), characterised in that the pressing programme is altered for the next sequence (Sn) of the pressure increase or for the subsequent sequences (Sn) of the pressure increase.

2. Method according to claim 1, characterised in that the pressing or the sequences (Sn) of the pressure increase include at least one pressure stage (Pn).

3. Method according to either of claims 1 and 2, characterised in that the value and/or the duration of the first pressure stage (P1) of a sequence (Sn) of the pressure increase is/are adjustable.

4. Method according to one of claims 1 to 3, characterised in that the juice yield or the quantity of liquid extracted in the course of a pressure stage (Pn) is measured at a constant pressure (P).

5. Method according to one of claims 1 to 4, characterised in that the pressure (P) is altered as a result of the juice yield or quantity of liquid extracted in the course of a pressure stage (Pn).

6. Method according to one of claims 1 to 5, characterised in that the pressure (P) is controlled as a function of the juice yield or quantity of liquid extracted in the course of a pressure stage (Pn).

7. Method according to one of claims 1 to 6, characterised in that it consists in measuring at least one variable which depends directly upon the instantaneously extracted quantity of liquid variable in the course of the pressing cycle (C) substantially continuously in the course of each sequence (Sn) of the pressure increase, then in comparing the said variable measured at specific times and/or its relative variation with expected values, then in continuing or interrupting the current sequence (Sn) as a function of the result of the preceding comparison or comparisons, in possibly repeating the preceding operations to the end of the pressing cycle (C) and finally in optionally emptying the press (1) at the end of the said pressing cycle (C).

8. Method according to claim 7, characterised in that it consists in continuously measuring and recording the juice yield (D) of the outflow of the liquid extracted during each sequence (Sn) of pressure increases, then, for each pressure stage (Pn) reached by the pressure (P), in comparing the value (Dn) of the juice yield (D) measured at a time (tn) and/or the relative increase (Rn) of the said juice yield (D) resulting from the transition of the pressure (P) from a lower pressure stage (P n-1) to the said pressure stage (Pn) with corresponding predetermined values (D1, R), then in allowing the pressure (P) to pass consecutively, either immediately or after a specified time, from the pressure stage (Pn) to a higher pressure stage (P n+1) or, after a specified time, in consecutively interrupting the current sequence (Sn) and in relieving the press (1) from pressure, followed by stirring of the material to be pressed as a function of the result of the preceding comparison and the value of the pressure stage (Pn) reached, and finally in possibly repeating the previous operations until the end of the pressing cycle (C).

9. Method according to one of claims 1 to 8, characterised in that, after filling of the press (1), pressing does not begin until the outflow (D) of the liquid of the said press (1) is situated below a predetermined value (D 0).

10. Method according to one of claims 1 to 9, characterised in that it consists in determining the degree of filling (Tr) of the vat (2) of the press (1) at the beginning of each pressing cycle (C).

11. Method according to claim 10, characterised in that the determination of the degree of filling (Tr) for a press (1) equipped with a movable or deformable pressing member essentially consists in measuring the duration of the pressure fluid supply required to reach the pressure stage (Pn) with the lowest value at the beginning of a pressing cycle (C).

12. Method according to claim 10, characterised in that the said determination of the degree of filling (Tr) mainly consists in measuring the change in weight in the region of the vat (2) of the press (1) resulting from filling the latter with the material to be pressed.

13. Method according to one of claims 1 to 12, characterised in that it consists, at the beginning of a sequence (Sn) of pressure increases of a pressing cycle (C), in increasing the pressure (P) in successive stages and without a time delay to a pressure stage (Pn) for which the value (Dn) of the juice yield (D) measured at the time (tn) is higher than or equal to a value (D1) determined automatically at the beginning of the pressing cycle (C), in particular as a function of the measured degree of filling (Tr).

14. Method according to one of claims 8 to 13, characterised in that the time (tn) of the measurement of the value (Dn) of the juice yield (D) of the liquids extracted is calculated from the beginning of the pressure stage (Pn).

15. Method according to one of claims 1 to 14, characterised in that the value of the first pressure stage (P1) of a sequence (Sn) of pressure increases is equal to the value of the first pressure stage (pn) of a previous sequence (S n-1), for which the value (Dn) of the juice yield (D) measured at the time (tn) was higher than or equal to the value (D1).

16. Method according to one of claims 8 to 15, characterised in that it consists in keeping the pressure (P) at the first pressure stage (Pn) for which the measured value (Dn) is higher than (D1) until the juice yield (D) falls below a previously calculated value (D T) and then in increasing the said pressure (P) to the higher pressure stage (P n+1).

17. Method according to one of claims 8 to 16, characterised in that the relative increase (Rn) of the juice yield (D) of the liquids extracted resulting from the transition of the pressure (P) from a lower pressure stage (P n-1) to the pressure stage (Pn) is given by the formula:$\text{Rn =} \frac{\text{D M(n) - D m(n-1)}}{\text{D m(n-1)}}$ where (D M(n)) is the maximum value of the juice yield (D) recorded in the course of the pressure stage (Pn) and (D m(n-1)) is the minimum value of the juice yield (D) recorded at the transition of the pressure (P) from the pressure stage (P n-1) to the pressure stage (Pn) between the measurements of the values (D M(n-1)), i.e. the maximum value of the juice yield (D) recorded in the course of the pressure stage (P n-1) and (D M(n)).

18. Method according to one of claims 8 to 15 and 17, characterised in that it consists, if the value of the juice yield (D) is situated above (D1), in allowing the pressure (P) to pass from a pressure stage (Pn) to a higher pressure stage (P n+1) as soon as the juice yield (D) measured in the course of the pressure stage (Pn) falls below a value (D T) calculated for the said pressure stage (Pn), if the relative increase (Rn) of the juice yield (D) is greater than or equal to the corresponding previously determined value (R).

19. Method according to one of claims 16 and 18, characterised in that the value (D T) is determined by the following formula:$\text{(D T) = K * (D M(n)),}$ where K is a factor between 0 and 1 and fixed before the beginning of the pressing cycle (C).

20. Method according to claim 19, characterised in that it consists in relieving the press from pressure as soon as the juice yield (D) falls below a fractional value (D F) of the maximum juice yield (D M) reached during the sequence (Sn) of pressure increases in question, the said fractional value (D F) depending on the factor (K) fixed before the beginning of the pressing cycle (C).

21. Method according to one of claims 8 to 20, characterised in that the process of stirring the material to be pressed once the vat (2) of the press (1) has been relieved from pressure consists in rotating the said vat (2) for a whole number of rotations (T), the said number of rotations (T) being dependent, on the one hand, on the pressure stage (P M) reached before the pressure relief and, on the other hand, on the measured degree of filling (Tr) and finally on the value of K fixed before the beginning of the pressing cycle (C).

22. Method according to one of claims 1 to 21, characterised in that it consists in interrupting a pressing cycle (C) if the maximum value (D M) of the juice yield (D) reached during a sequence (Sn) of pressure increases is lower than a critical value (D C) determined at the beginning of the cycle (C) and dependent in particular on the degree of filling (Tr) and the capacity of the vat (2) of the press (1), or if the duration of the pressing cycle (C) exceeds a limit value (T L) fixed before the beginning of the pressing cycle (C).

23. Method according to one of claims 8 to 22, characterised in that, for grapes, the value of (R) is advantageously approximately 5 %.

24. Device for the application of the method of pressing according to one of claims 1 to 23, comprising an automatic device (5) with a read-only memory which in particular controls a device (6) for supplying the press with pressure fluid and a motor (7) for driving the vat (2) of the press (1) in rotation, and, on the other hand, comprising a pressure sensor (8) which measures the pressure (P) and a flow meter (9) which is arranged below the discharge opening (10) for the liquids extracted, characterised in that the automatic device (5) is programmable, includes a read/write memory and can be controlled via a console (11) which allows in particular for the fixing of the limit duration (T L) of a pressing cycle (C) and the value of at least one factor (K) which determines the course of the said cycle (C).

25. Device according to claim 24, in which the read-only memory (12) of the programmable automatic device (5) contains the control programme for the method of pressing, characterised in that the read-only memory (12) moreover includes the allocation tables which allow for the determination of the values (D 0, D 1, D F, T, D C) as a function of the factor (K) fixed before the pressing cycle (C) and values (Tr, D M(n), D M and P M) measured at the beginning or in the course of the said pressing cycle (C).

26. Device according to one of claims 24 and 25, characterised in that the programmable automatic device (5) moreover includes a read/write memory (13) which allows for processing and temporary storage of the various values of the juice yield (D) and pressure (P) recorded in the course of a sequence (Sn) of pressure increases and for optional storage of the values required to determine the subsequent stage or stages of the current pressing cycle (C) until the end of a sequence (Sn) of pressure increases.

## Revendications

1. Procédé de pressurage permettant la commande et la régulation d'un pressoir au cours d'une opération d'extraction de jus, qui comprend au moins une séquence de montées en pression en vue de séparer les matières solides et liquides de produits agricoles, tels que des raisins, des baies, des fruits ou des légumes, au moyen d'un organe de pressurage pouvant être entraîné dans un récipient, sachant qu'il s'agit de mesurer et de comparer à une valeur attendue calculée avant et/ou pendant l'opération de pressurage le débit ou la quantité de liquide extrait avant, pendant ou après le pressurage ou les matières à pressurer partiellement asséchées restant dans le pressoir (1), et d'utiliser la valeur résultant de la différence des débits ou des quantités de liquide extrait et de la valeur des débits ou des quantités attendus, ou de la quantité de matières à pressurer restant dans le pressoir (1), le cas échéant partiellement asséchées, pour commencer, poursuivre, interrompre, modifier ou achever le processus d'extraction du jus, sachant que ledit processus est au moins partiellement programmé et que le pressurage d'une charge (4) de matières à pressurer est réalisé au moyen de plusieurs séquences (Sₙ) de montées en pression qui sont entrecoupées de phases de brassage des matières à pressurer et qui constituent un cycle de pressurage (C), caractérisé en ce que le programme de pressurage pour la séquence suivante de montées en pression (Sₙ) ou pour les séquences (Sₙ) ultérieures de montées en pression est modifié.

2. Procédé selon la revendication 1, caractérisé en ce que le pressurage, respectivement les séquences (Sₙ) de montées en pression, comportent au moins un palier de pression (Pₙ).

3. Procédé selon l'une des revendications 1 et 2, caractérisé en ce que le premier palier de pression (P₁) d'une séquence (Sₙ) de montées en pression est réglable en ce qui concerne sa valeur et/ou sa durée.

4. Procédé selon l'une des revendications 1 à 3, caractérisé en ce que la mesure du débit ou de la quantité de liquide extrait au cours d'un palier de pression (Pₙ) est réalisée à pression de pressurage (P) constante.

5. Procédé selon l'une des revendications 1 à 4, caractérisé en ce que la pression de pressurage (P) est modifiée sur la base d'un débit ou d'une quantité de liquide extrait au cours d'un palier de pressurage (Pₙ).

6. Procédé selon l'une des revendications 1 à 5, caractérisé en ce que la pression de pressurage (P) est commandée en fonction du débit ou de la quantité de liquide extrait au cours d'un palier de pression (Pₙ).

7. Procédé selon l'une des revendications 1 à 6, caractérisé en ce qu'il consiste à mesurer, essentiellement en continu, au cours de chaque séquence (Sₙ) de montées en pression, au moins une grandeur dépendant directement de la quantité de liquide qui est extrait instantanément et qui varie au cours d'un cycle de pressurage (C), à comparer ensuite ladite quantité mesurée à des instants déterminés et/ou sa variation relative à des valeurs attendues, puis à poursuivre ou à interrompre la séquence (Sₙ) en cours en fonction du résultat de la ou des comparaisons précédentes, à répéter éventuellement les opérations précédentes jusqu'à la fin du cycle de pressurage (C), et, enfin, à procéder, le cas échéant, au vidage du pressoir (1) à la fin dudit cycle de pressurage (C).

8. Procédé selon la revendication 7, caractérisé en ce qu'il consiste à mesurer en continu et à relever, durant chaque séquence (Sₙ) de montées en pression, le débit (D) d'écoulement du liquide extrait, à comparer ensuite, pour chaque palier de pression (Pₙ) atteint par la pression de pressurage (P), la valeur (Dₙ) du débit (D) mesurée à un instant (tₙ) et/ou l'augmentation relative (Rₙ) dudit débit (D) résultant du passage de la pression de pressurage (P) d'un palier de pression inférieur (Pₙ₋₁) audit palier de pression (Pₙ), à des valeurs (D₁, R) prédéterminées correspondantes, puis à faire passer consécutivement, soit immédiatement, soit après un certain délai, la pression de pressurage (P) du palier de pression (Pₙ) à un palier de pression supérieur (Pₙ₊₁), ou à interrompre consécutivement, après un certain délai, la séquence (Sₙ) en cours et à réaliser une décompression du pressoir (1), suivie d'un brassage des matières à pressurer, et ce, en fonction du résultat de la comparaison opérée précédemment et de la valeur du palier de pression (Pₙ) atteint, et à répéter, éventuellement, les opérations précédentes jusqu'à la fin du cycle de pressurage (C).

9. Procédé selon l'une des revendications 1 à 8, caractérisé en ce que, après le remplissage du pressoir (1), le pressurage ne commence que lorsque le débit d'écoulement (D) de liquide dudit pressoir (1) est inférieur à une valeur (D₀) prédéterminée.

10. Procédé selon l'une des revendications 1 à 9, caractérisé en ce qu'il consiste à déterminer, au début de chaque cycle de pressurage (C) , le taux de remplissage (Tᵣ) de la cuve (2) du pressoir (1).

11. Procédé selon la revendication 10, caractérisé en ce que la détermination du taux de remplissage (Tᵣ) consiste essentiellement, pour un pressoir (1) muni d'un organe de pressurage mobile ou déformable, à mesurer, au début d'un cycle de pressurage (C), la durée d'injection du fluide sous pression nécessaire pour atteindre le palier de pression (Pₙ) ayant la plus faible valeur.

12. Procédé selon la revendication 10, caractérisé en ce que ladite détermination du taux de remplissage (Tᵣ) consiste principalement à mesurer la variation de poids au niveau de la cuve (2) du pressoir (1), qui résulte du chargement de cette dernière par les matières à pressurer.

13. Procédé selon l'une des revendications 1 à 12, caractérisé en ce qu'il consiste, au début d'une séquence (Sₙ) de montées en pression d'un cycle de pressurage (C), à augmenter successivement, par paliers et sans délai, la pression (P) jusqu'à un palier de pression (Pₙ) pour lequel la valeur (Dₙ) du débit (D) mesurée à l'instant (tₙ) est supérieure ou égale à une valeur (D₁) déterminée automatiquement au début du cycle de pressurage (C) en fonction, notamment, du taux de remplissage (Tᵣ) mesuré.

14. Procédé selon l'une des revendications 8 à 13, caractérisé en ce que l'instant (tₙ) de la mesure de la valeur (Dₙ) du débit d'écoulement (D) du liquide extrait est compté au début du palier de pression (Pₙ).

15. Procédé selon l'une des revendications 1 à 14, caractérisé en ce que la valeur du premier palier de pression (P₁) d'une séquence (Sₙ) de montées en pression est égale à la valeur du premier palier de pression (Pₙ) d'une séquence précédente (Sₙ₋₁), pour lequel la valeur (Dₙ) du débit (D) mesurée à l'instant (tₙ) était supérieure ou égale à la valeur (D₁).

16. Procédé selon l'une des revendications 8 à 15, caractérisé en ce qu'il consiste à maintenir la pression de pressurage (P) au premier palier de pression (Pₙ) pour lequel la valeur (Dₙ) mesurée est supérieure à (D₁), jusqu'à ce que le débit (D) chute en dessous d'une valeur (D_{T}) calculée précédemment, puis à augmenter ladite pression (P) jusqu'au palier de pression supérieur (Pₙ₊₁).

17. Procédé selon l'une des revendications 8 à 16, caractérisé en ce que l'augmentation relative (Rₙ) du débit d'écoulement (D) des liquides extraits qui résulte du passage de la pression de pressurage (P) d'un palier de pression inférieur (Pₙ₋₁) au palier de pression (Pₙ) est donnée par la formule suivante :${\text{R}}_{\text{n}} \text{=} \frac{{\text{D}}_{\text{M}} \text{(n)} \text{-} {\text{D}}_{\text{m}} \text{(n} \text{-1} \text{)}}{{\text{D}}_{\text{m}} \text{(n} \text{-1} \text{)}}$ où (D _{M}(n)) est la valeur maximum du débit (D) relevée au cours du palier de pression (Pₙ) et (Dₘ(n-1)) la valeur minimum du débit (D) relevée lors du passage de la pression de pressurage (P) du palier de pression (Pₙ₋₁) au palier de pression (Pₙ), et ce, entre les mesures des valeurs (D_{M}(n-1)), c'est-à-dire de la valeur maximale du débit (D) relevée au cours du palier de pression (Pₙ₋₁), et (D_{M}(n)).

18. Procédé selon l'une des revendications 8 à 15 et 17, caractérisé en ce qu'il consiste, lorsque la valeur du débit (D) est supérieure à (D₁), à faire passer la pression de pressurage (P) d'un palier de pression (Pₙ) à un palier de pression (Pₙ₊₁) dès que le débit (D) mesuré au cours du palier de pression (Pₙ) a chuté en dessous d'une valeur (D_{T}) calculée pour ledit palier de pression (Pₙ), et ce, lorsque l'augmentation relative (Rₙ) du débit (D) est supérieure ou égale à la valeur (R) prédéterminée correspondante.

19. Procédé selon l'une des revendications 16 et 18, caractérisé en ce que la valeur (D_{T}) est déterminée par la formule suivante:${\text{(D}}_{\text{T}} {\text{) = K . (D}}_{\text{M}} \text{(n)),}$ où K est un facteur compris entre 0 et 1 qui a été fixé avant le début du cycle de pressurage (C).

20. Procédé selon la revendication 19, caractérisé en ce qu'il consiste à commander la décompression du pressoir dès que le débit (D) chute en dessous d'une valeur fractionnaire (D_{F}) du débit maximum (D_{M}) atteint durant la séquence (Sₙ) de montées en pression considérée, ladite valeur fractionnaire (D_{F}) dépendant du facteur (K) fixé avant le début du cycle de pressurage (C).

21. Procédé selon l'une des revendications 8 à 20, caractérisé en ce que l'opération de brassage des matières pressées, après décompression de la cuve (2) du pressoir (1), consiste à entraîner ladite cuve (2) en rotation pendant un nombre de tours (T) entier, ledit nombre de tours (T) étant fonction, d'une part, du palier de pression (P_{M}) atteint avant la décompression, d'autre part du taux de remplissage (Tᵣ) mesuré et, enfin de la valeur de K fixée avant le début du cycle de pressurage (C).

22. Procédé selon l'une des revendications 1 à 21, caractérisé en ce qu'il consiste à interrompre un cycle de pressurage (C) lorsque la valeur maximale (D_{M}) du débit (D) atteint durant une séquence (Sₙ) de montées en pression est inférieure à une valeur critique (D_{C}) déterminée en début de cycle (C) et dépendant, notamment, du taux de remplissage (Tᵣ) et de la contenance de la cuve (2) du pressoir (1), ou lorsque la durée du cycle de pressurage (C) dépasse la valeur limite (T_{L}) fixée avant le début du cycle de pressurage (C).

23. Procédé selon l'une des revendications 8 à 22, caractérisé en ce que, pour du raisin, la valeur de (R) est avantageusement de l'ordre de 5 %.

24. Dispositif pour mettre en oeuvre le procédé de pressurage selon l'une des revendications 1 à 23, comprenant un automate (5) avec une mémoire morte qui commande essentiellement un dispositif (6) pour alimenter le pressoir en liquide sous pression et un moteur (7) pour entraîner la cuve (2) du pressoir (1) en rotation, comprenant, d'autre part, un capteur de pression (8) qui mesure la pression de pressurage (P), ainsi qu'un débitmètre (9) qui est disposé en aval de l'orifice d'évacuation (10) des liquides extraits, caractérisé en ce que l'automate (5) est programmable, qu'il comprend une mémoire vive et qu'il peut être commandé par un pupitre de commande (11) qui permet notamment de fixer la valeur limite (T_{L}) d'un cycle de pressurage (C), de même que la valeur d'au moins un facteur (K) qui conditionne le déroulement dudit cycle (C).

25. Dispositif selon la revendication 24, selon lequel la mémoire morte (12) de l'automate programmable (5) contient le programme de commande du procédé de pressurage, caractérisé en ce que la mémoire morte (12) comprend en outre les tableaux de correspondance qui permettent de déterminer les valeurs (D₀, D₁, D_{F}, T, D_{C}) en fonction du facteur (K) fixé préalablement au cycle de pressurage (C) et des valeurs (Tᵣ, D_{M}(n), D_{M} et P_{M}) mesurées au début ou au cours dudit cycle de pressurage (C).

26. Dispositif selon l'une des revendications 24 et 25, caractérisé en ce que l'automate programmable (5) comprend en outre une mémoire vive (13) qui permet, au cours d'une séquence (Sₙ) de montées en pression, de traiter et de mémoriser momentanément les différentes valeurs de débit (D) et de pression (P) relevées et, le cas échéant, de conserver jusqu'à la fin d'une séquence (Sₙ) de montées en pression, les valeurs nécessaires à la détermination de la ou des étapes suivantes du cycle de pressurage (C) en cours.
